# EUROPÄISCHE PATENTSCHRIFT

(11) **EP 2 464 834 B1**
(45) Veröffentlichungstag und Bekanntmachung des Hinweises auf die Patenterteilung: **24.07.2013**
(21) Anmeldenummer: 10760230.2
(22) Anmeldetag: 03.08.2010
(51) Int. Cl.: F01L 13/00

(54) **VENTILTRIEB FÜR BRENNKRAFTMASCHINEN ZUR BETÄTIGUNG VON GASWECHSELVENTILEN**
VALVE TRAIN FOR INTERNAL COMBUSTION ENGINES FOR ACTUATING GAS EXCHANGE VALVES
COMMANDE POUR ACTIONNER DES SOUPAPES DE CHANGEMENT DES GAZ SUR DES MOTEURS À COMBUSTION INTERNE

(30) Priorität: 10.08.2009 DE 102009037270
(43) Veröffentlichungstag der Anmeldung: 20.06.2012
(73) Patentinhaber: IAV GmbH, 10587 Berlin (DE)
(72) Erfinder: WERLER, Andreas, 08056 Zwickau (DE); ARNOLD, Thomas, 09366 Mitteldorf (DE); NEUKIRCHNER, Heiko, 09125 Chemnitz (DE); WUTZLER, Jörg, 08064 Zwickau (DE)
(74) Vertreter: Buss, Fritz Gerd
(86) Internationale Anmeldenummer: PCT/DE2010/000931
(87) Internationale Veröffentlichungsnummer: WO 2011/018074

(56) Entgegenhaltungen:
- EP-A1- 0 579 592
- DE-A1- 3 934 848
- DE-A1- 4 416 505
- DE-A1- 19 520 117
- DE-A1-102007 027 979
- DE-A1-102007 054 978
- US-A- 3 481 314

## Beschreibung

Die Erfindung betrifft einen Ventiltrieb für Brennkraftmaschinen zur Betätigung von Gaswechselventilen mit den im Oberbegriff des Patentanspruches 1 genannten Merkmalen.

Es ist bekannt, Gaswechselventile einer-Brennkraftmaschine variabel mit unterschiedlichen Öffnungs- und Schließzeitpunkten sowie mit unterschiedlichen Ventilöffnungshüben zu betreiben. Eine derartige Ventilsteuerung ist aus der DE 42 30 877 A1 vorbekannt. Dabei ist auf einer Nockenwelle drehfest, aber axial verschiebbar ein Nockenträger mit zwei unterschiedlichen Nockenkonturen angeordnet. Entsprechend der Axialstellung des Nockenträgers steht eine Nockenkontur über ein Zwischenglied (Übertragungshebel) mit dem Hubventil in Wirkverbindung. Die Axialverschiebung des Nockenträgers zur Änderung der Ventilparameter erfolgt während der Grundkreisphase entgegen der Wirkung einer Rückstellfeder mittels eines Druckringes.

Nachteilig ist dabei der hohe Bauraumbedarf, der zur Verstellung des Nockenträgers benötigt wird. Diese Lösungen sind deshalb nur einsetzbar bei verhältnismäßig großen Zylinderabständen, um die entsprechenden Bauteile unterbringen zu können. Ein weiterer Nachteil sind die beim Stellvorgang auftretenden hohen Massenkräfte, die zum Verschieben der Nockenträger oder der Verstellorgane benötigt werden. Die Umschaltung auf eine entsprechende Nockenkontur kann nur zylinderselektiv erfolgen. Eine ventilselektive Umschaltung ist nicht möglich.

Die DE 100 54 623 A1 beschreibt eine Vorrichtung zum Umschalten eines Nockenträgers auf einer Nockenwelle zur Betätigung von Gaswechselventilen, bei der der Nockenträger axial verschiebbar auf der Nockenwelle geführt ist. Entsprechend der Position des Nockenträgers steht das Gaswechselventil mit unterschiedlichen Nockenkonturen in Wirkverbindung. Die Verstellung des Nockenträgers erfolgt über ein Stellelement im Zusammenwirken mit einer Kulissenbahn. Das Stellelement ist dabei ein radial nach außen verschiebbarer Pin, der mit zumindest zwei in einem um ca. 180° um den Nockenträger herum angeordneten Führungsteil ausgebildeten Kulissenbahnen im ausgefahrenen Zustand zusammenwirkt.

Ein Nachteil dieser Lösung besteht neben dem zusätzlichen Bauraum für das Führungsteil darin, dass zum Umschalten auf eine andere Nockenkontur der Pin aus der Nockenwelle ausgefahren und in eine axial verschiebbare Schaltkulisse eingespurt werden muss. Nach dem Schaltvorgang muss der Pin wieder eingefahren werden. Diese Konstruktion ist sehr teile- und fertigungsaufwendig und es besteht die Gefahr von Schäden an der Nockenwelle durch Fehlschaltungen des Pins. Ein weiterer Nachteil besteht darin, dass durch die notwendige Stellzeit des Pins die Motordrehzahl begrenzt wird. Außerdem ist die Verstellung abhängig von dem jeweils vorhandenen Öldruck.

Weiterhin ist aus der DE 195 20 117 C2 ein Ventiltrieb einer Brennkraftmaschine vorbekannt, bei dem auf der Nockenwelle drehfest ein axial verschiebbarer Nockenträger mit mindestens zwei unterschiedlichen Nockenbahnen angeordnet ist. Die Verstellung des Nockenträgers erfolgt über ein Verstellorgan, das im Inneren der Nockenwelle geführt ist. Durch eine stirnseitig an der Nockenwelle angeordnete doppelt wirkende hydraulische oder pneumatische Kolben-Zylinder-Einheit wird das wellenartig ausgebildete Verstellorgan im Inneren der Nockenwelle gegen den Druck einer Feder verschoben. Das Verstellorgan ist mit einem Mitnahmestück verbunden, das ein axial in der Nockenwelle angeordnetes Langloch durchdringt und in eine Bohrung des Nockenträgers mündet.

Der Nachteil dieser Lösung besteht darin, dass durch die axiale Verschiebung des Verstellorgans nur mehrere auf der Nockenwelle angeordnete Nockenträger gleichzeitig verschoben werden können. Eine unterschiedliche Schaltung von einzelnen Nockenträgern auf einer Nockenwelle ist nicht möglich. Ein weiterer Nachteil besteht darin, dass bei einer Schaltposition, bei der ein äußerer Nocken im Eingriff mit den Gaswechselventilen steht, das Federelement ständig gespannt ist. Dadurch treten hohe seitliche Reibkräfte zwischen dem Mitnehmerstück und der auf dem Verstellorgan angeordneten Führungsbahn auf. Ein erhöhter Verschleiß und damit verbundene eventuelle Fehlschaltungen sind die Folge. Nachteilig ist weiterhin, dass die wirkenden Federkräfte genau eingestellt werden müssen, um Fehlschaltungen, insbesondere bei Rückschaltung auf das mittlere Nockenprofil bei drei unterschiedlichen Nockenprofilen, zu vermeiden.

Durch die DE 10 2009 017 242 der Anmelderin wurde bereits ein Ventiltrieb zur Betätigung von Gaswechselventilen von Brennkraftmaschinen vorgeschlagen. Bei dem Ventiltrieb erfolgt die Verschiebung des Nockenträgers zur Ventilumschaltung auf dem Nockenwellenrohr durch eine im Inneren des Nockenwellenrohrs angeordnete verdrehbare Schaltwelle. Die Schaltwelle ist mit einer Schaltkontur versehen, die eine axiale Steigung aufweist. In der Schaltkontur wird eine Schaltkugel geführt, die in einer Bohrung einer die Schaltwelle umgebenden axial verschiebbaren Schalthülse gelagert ist. Die Schalthülse steht über einen Mitnehmer mit dem Nockenträger in Wirkverbindung. Durch Verdrehen der Schaltwelle wird über die Schaltkugel die Schalthülse und über den Mitnehmer der Nockenträger axial verschoben.

Durch die Anordnung einer Schalthülse zwischen der Schaltwelle und dem Nockenwellenrohr treten zusätzlich zu überwindende Reibungskräfte auf. Außerdem ist die Lösung durch die Anordnung der Schalthülse sehr teileaufwändig.

Der Erfindung liegt die Aufgabe zugrunde, einen Ventiltrieb zur Betätigung von Gaswechselventilen von Brennkraftmaschinen zu schaffen, der sich durch einen vereinfachten Aufbau bei gleichzeitiger Reduzierung der auftretenden Reibungskräfte auszeichnet.

Erfindungsgemäß wird die Aufgabe durch die Merkmale des Patentanspruches 1 gelöst.

Der Ventiltrieb zur Betätigung der Gaswechselventile besteht aus einer rohrförmig ausgebildeten Nockenwelle, die von einer Kurbelwelle der Brennkraftmaschine angetrieben wird. Auf dem Nockenwellenrohr sind ein oder mehrere drehfeste aber axial verschiebbare Nockenträger angeordnet, die jeweils einen gleichen Grundkreisabschnitt mit mehreren unterschiedlichen Nockenprofilen aufweisen. Durch Verschiebung der Nockenträger sind die Nockenprofile mit den Gaswechselventilen in Wirkverbindung bringbar. Die Verschiebung des Nockenträgers zur Ventilumschaltung auf dem Nockenwellenrohr erfolgt erfindungsgemäß durch eine im Inneren des Nockenwellenrohrs angeordnete und mit dem Nockenwellenrohr mitdrehend Schaltwelle, die über einen in einer Schaltkontur auf der Schaltwelle gleitenden Mitnehmer mit einem auf dem Nockenwellenrohr axial verschiebbaren Nockenträger in Wirkverbindung steht. Die Schaltwelle ist über ein Getriebe mit einem auf der Nockenhülse drehfest aber axial verschiebbaren Verschiebestück verbunden, das zur Betätigung der Schaltwelle mit einem Aktuator zur Erzeugung einer Relativverdrehung der Schaltwelle gegenüber dem Nockenwellenrohr in Wirkverbindung bringbar ist.

Der Vorteil der erfindungsgemäßen Lösung besteht in einem einfachen Aufbau der Betätigungsvorrichtung zur sicheren Ventilumschaltung zwischen unterschiedlichen Nockenprofilen der Nockenwelle bei der gleichzeitig die zwischen den einzelnen Bauteilen auftretende Reibung reduziert wurde.

Weitere vorteilhafte Ausgestaltungen sind in den Unteransprüchen beschrieben, sie werden in der Beschreibung zusammen mit ihren Wirkungen erläutert.

Anhand von Zeichnungen wird die Erfindung nachfolgend an Ausführungsbeispielen näher beschrieben. In den dazugehörigen Zeichnungen zeigen:
- Fig. 1:: eine Schnittdarstellung der erfindungsgemäßen Lösung und
- Fig. 2:: eine Variante der erfindungsgemäßen Lösung als Einzelheit in einer Halbschnittdarstellung.

In Figur 1 ist im Schnitt ein Teilbereich eines Ventiltriebs einer Brennkraftmaschine dargestellt. Der Ventiltrieb zur Betätigung von nicht dargestellten Gaswechselventilen besteht aus einer von einer Kurbelwelle der Verbrennungskraftmaschine angetriebenen Nockenwelle, die als Nockenwellenrohr 8 ausgebildet ist. Auf dem Nockenwellenrohr 8 sind drehfest, aber axial verschiebbar mehrere Nockenträger 7 angeordnet. Jedem Zylinder einer mehrzylindrigen Brennkraftmaschine ist ein axial verschiebbarer Nockenträger 7 zugeordnet, mit dem, entsprechend dem Ausführungsbeispiel, jeweils zwei Gaswechselventile eines Zylinders durch die beiden auf dem Nockenträger 7 angeordneten Nockenprofile 9 betätigt werden können. Der Nockenträger 7 weist bei einem gleichen Grundkreisabschnitt 10 mehrere unterschiedliche Nockenprofile 9a, 9b und 9c auf, die zur Ventilhubumschaltung wahlweise durch Verschieben des Nockenträgers 7 jeweils direkt oder über nicht dargestellte Zwischenglieder mit einem jeweiligen Gaswechselventil in Kontakt gebracht werden. In dem dargestellten Ausführungsbeispiel weist der Nockenträger 7 drei unterschiedliche Nockenprofile, ein großes Nockenprofil 9c, ein mittleres Nockenprofil 9b und ein kleines Nockenprofil 9a, auf. Es ist durchaus denkbar, dass der Nockenträger 7 nur zwei oder mehr als drei unterschiedliche Nockenprofile 9 aufweist. Zur Erzielung einer Phasenverschiebung zwischen den unterschiedlichen Nockenprofilen 9a, 9b und 9c können die Kurven der Nockenprofile 9a, 9b und 9c zueinander versetzt angeordnet sein.

Innerhalb des Nockenwellenrohrs 8 ist eine Schaltwelle 1 angeordnet, die sich, außer während des Schaltprozesses, synchron mit dem Nockenwellenrohr 8 und den darauf befindlichen axial verschiebbaren Nockenträgern 7 mitdreht. Zur axialen Verschiebung des Nockenträgers 7 und damit zur Umschaltung zwischen den einzelnen Nockenprofilen 9a, 9b und 9c steht der Nockenträger 7 über wenigstens einen Mitnehmer 3 mit der Schaltwelle 1 in Wirkverbindung. Um die jeweiligen Schaltvorgänge durch die axiale Verschiebung des Nockenträgers 7 realisieren zu können, ist in dem Nockenwellenrohr 8 für jeden Mitnehmer 3 ein Durchbruch 16 angeordnet. Die Breite des Durchbruchs 16 entspricht dabei wenigstens der maximalen axialen Verschiebung des Nockenträgers 7.

Der Mitnehmer 3 ist einerseits fest mit dem Nockenträger 7 verbunden und andererseits ist er gleitend in einer auf der Oberfläche der Schaltwelle 1 angeordneten umlaufenden Schaltkontur 2 gelagert. Durch die feste Verbindung des Mitnehmers 3 mit dem Nockenträger 7 und durch die seitliche Führung des Mitnehmers 3 in dem Durchbruch 16 in dem Nockenwellenrohr 8 erfolgt die drehfeste aber axial verschiebbare Lagerung der Nockenträger 7 auf dem Nockenwellenrohr 8. Gleichzeitig erfolgt über den Mitnehmer 3 die Drehmomentübertragung von dem Nockenwellenrohr 8 zu den Nockenträgern 7.

Die auf der Oberfläche der Schaltwelle 1 für jeden Nockenträger 7 angeordnete Schaltkontur 2 ist mit einer axialen Steigung versehen. Durch die axiale Steigung entsteht auf der Oberfläche der Schaltwelle 1 eine spiralförmig ausgebildete Schaltkontur 2, deren jeweiliger Beginn auf der Schaltwelle 1, entsprechend den vorzunehmenden axialen Verschiebungen der einzelnen Nockenträger 7, gleich oder am Umfang versetzt zueinander angeordnet ist. Bei einer nacheinander durchzuführenden axialen Verschiebung der einzelnen Nockenträger 7 sind die einzelnen axialen Steigungen der für jeden Nockenträger 7 angeordneten Schaltkontur 2 am Umfang der Schaltwelle 1 zueinander versetzt angeordnet. In der Figur 1 ist diese Variante dargestellt. Bei einer gleichzeitigen axialen Verschiebung der einzelnen Nockenträger 7 liegen die einzelnen axialen Steigungen der für jeden Nockenträger 7 angeordneten Schaltkontur 2 am Umfang der Schaltwelle 1 in gleicher axialer Ebene.

Die Schaltwelle 1 ist gemäß Figur 1 über eine Gewindespindel 4 mit einem auf dem Nockenwellenrohr 8 drehfest aber axial verschiebbaren Verschiebestück 5 verbunden. Die Verbindung zwischen dem Nockenwellenrohr 8 und dem Verschiebestück 5 erfolgt dabei über eine ineinandergreifende Axialverzahnung 13. Die Gewindespindel 4 der Schaltwelle 1 ist als Schrägverzahnung ausgebildet und greift in die entsprechend ausgebildete Verzahnung des Verschiebestücks 5 ein. Das Verschiebestück 5 ist mit einem Gehäuse der Brennkraftmaschine fest verbundenen Aktuator 6 in Wirkverbindung bringbar. Entsprechend der Ansteuerung des Aktuators 6 greift dabei ein an dem Aktuator 6 angeordneter Pin 11 in die am Umfang des Verschiebestücks 5 angeordnete Kontur 12 ein. Das Verschiebestück 5 ist entsprechend dem in der Zeichnung dargestelltem Doppelpfeil in beide Richtungen axial auf dem Nockenwellenrohr 8 verschiebbar.

In der Figur 2 ist eine Variante der Verbindung der Schaltwelle 1 mit dem auf dem Nockenwellenrohr 8 axial verschiebbaren Verschiebestück 5 dargestellt. Die Verbindung der Schaltwelle 1 mit dem Verschiebestück 5 erfolgt hierbei über ein Kurvengetriebe. Das Kurvengetriebe besteht aus einer auf dem Umfang der Schaltwelle 1 angeordnete Schaltkontur 14 in der gleitend eine Schaltkugel 15 gelagert ist, die wiederum in einer am Innenumfang des Verschiebestücks 5 angeordneten halbkugelförmigen Aufnahme gelagert ist. Die Verschiebung des Verschiebestücks 5 erfolgt ebenfalls durch einen Aktuator 6.

Die Funktion des variablen Ventiltriebs zur Realisierung einer Umschaltung zwischen den unterschiedlichen Nockenprofilen 9a, 9b und 9c ist folgende.

Während des Eingriffes beispielsweise der mittleren Nockenprofile 9b der Nockenträger 7 mit den Gaswechselventilen drehen sich das Nockenwellenrohr 8, die Nockenträger 7, die Schaltwelle 1 und das Verschiebestück 5 mit synchroner Drehzahl. Der Aktuator 6 steht nicht im Eingriff mit dem Verschiebestück 5. Eine Umschaltung zu einem andern Nockenprofil kann nur durchgeführt werden, wenn sich der Grundkreisabschnitt 10 im Eingriff mit dem Gaswechselventil bzw. dem Zwischenglied befndet. Zur Umschaltung des Eingriffes des Nockenprofils 9b auf das Gaswechselventil zu dem Nockenprofil 9a oder zu dem Nockenprofil 9c wird der Aktuator 6 durch eine entsprechende Ansteuerung aktiviert und mit dem Verschiebestück 5 in Eingriff gebracht. In dem beschrieben Ausführungsbeispiel erfolgt das dadurch, dass ein Pin 11 in Richtung des Verschiebestücks 5 ausgefahren wird und in die am Umfang des Verschiebestücks 5 angeordnete Kontur 12 einrastet. Entsprechend des angesteuerten Pins 11 wird das Verschiebestück 5 durch den in der Kontur 12 gleitenden Pin 11 nach rechts oder nach links, gemäß dem vorzunehmenden Schaltvorgang, auf dem Nockenwellenrohr 8 axial verschoben. Über die Gewindespindel 4 gemäß Figur 1 oder über das Kurvengetriebe gemäß Figur 2 wird die axiale Bewegung des Verschiebestücks 5 in eine Drehung der Schaltwelle 1 übersetzt. Dadurch entsteht eine Relativverdrehung der Schaltwelle 1 gegenüber dem Nockenwellenrohr 8 und den Nockenträgern 7. Durch die Relativverdrehung gleitet der halbkugelförmig ausgebildete Teil des Mitnehmers 3 in der Bahn der Schaltkontur 2. Entsprechend der realisierten Relativverdrehung und der Ausführung der einzelnen mit jedem Nockenträger 7 über die Mitnehmer 3 in Wirkverbindung stehenden Schaltkonturen 2 erfolgt eine axiale Verschiebung der Nockenträger 7 gegeneinander und somit eine Umschaltung zwischen den einzelnen Nockenprofilen 9a, 9b und 9c.

Die Verschiebung des Verschiebestücks 5 kann beispielsweise auch durch einen magnetisch auf das Verschiebestück 5 wirkenden Aktuator 6 erfolgen.

Der Vorteil der erfindungsgemäßen Lösung besteht in einem einfachen und klein bauenden Aufbau des Ventiltriebs, mit dem variabel für den Motor angepasste Ventilhubumschaltungen realisiert werden können.

**Aufstellung der verwendeten Bezugszeichen**

| | |
|---|---|
| 1 | Schaltwelle |
| 2 | Schaltkontur |
| 3 | Mitnehmer |
| 4 | Gewindespindel |
| 5 | Verschiebestück |
| 6 | Aktuator |
| 7 | Nockenträger |
| 8 | Nockenwellenrohr |
| 9 | Nockenprofil |
| 9a | kleines Nockenprofil |
| 9b | mittleres Nockenprofil |
| 9c | großes Nockenprofil |
| 10 | Grundkreisabschnitt |
| 11 | Pin |
| 12 | Kontur |
| 13 | Axialverzahnung |
| 14 | Schaltkontur |
| 15 | Schaltkugel |
| 16 | Durchbruch |

## Patentansprüche

1. Ventiltrieb für Brennkraftmaschinen zur Betätigung von Gaswechselventilen
- mit mindestens einer von einer Kurbelwelle der Brennkraftmaschine angetriebenen Nockenwelle, auf der ein oder eine Mehrzahl von Nockenträgern (7) axial verschiebbar, aber drehfest zur Nockenwelle angeordnet sind,
- die Nockenträger (7) weisen einen gleichen Grundkreisabschnitt (10) und mehrere unterschiedliche Nockenprofile (9a, 9b, 9c) auf,
- die Nockenwelle ist als ein Nockenwellenrohr (8) ausgebildet, in dem eine Schaltwelle (1) angeordnet ist,
- der Nockenträger (7) steht zum axialen Verschieben über einen Mitnehmer (3) mit der Schaltwelle (1) in Wirkverbindung,
**dadurch gekennzeichnet, dass**
- die im Inneren des Nockenwellenrohrs (8) angeordnete Schaltwelle (1) als eine mit dem Nockenwellenrohr (8) mitdrehende Schaltwelle (1) ausgebildet ist,
- die Schaltwelle (1) mit einem auf einer Nockenwellenrohr (8) drehfest aber axial verschiebbar angeordneten Verschiebestück (5) verbunden ist,
- zum Verschieben des jeweiligen Nockenträgers (7) durch den in einer Schaltkontur (2) auf der Schaltwelle (1) gleitenden Mitnehmer (3) das Verschiebestück (5) mit einem Aktuator (6) zur Erzeugung einer Relativverdrehung der Schaltwelle (1) gegenüber dem Nockenwellenrohr (8) und den Nockenträgern (7) in Wirkverbindung bringbar ist.

2. Ventiltrieb nach Anspruch 1,
**dadurch gekennzeichnet, dass**
der Aktuator (6) fest mit einem Gehäuse der Brennkraftmaschine verbunden ist.

3. Ventiltrieb nach Anspruch 1 und 2,
**dadurch gekennzeichnet, dass**
die Schaltkontur (2) der Schaltwelle (1) eine axiale Steigung aufweist.

4. Ventiltrieb nach Anspruch 1 bis 3,
**dadurch gekennzeichnet, dass**
jeder auf dem Nockenwellenrohr (8) verschiebbar angeordnete Nockenträger (7) über jeweils einen fest mit den Nockenträgern (7) verbundenen Mitnehmer (3) mit jeweils einer auf der Schaltwelle (1) angeordneten Schaltkontur (2) in Wirkverbindung steht.

5. Ventiltrieb nach Anspruch 1 bis 4,
**dadurch gekennzeichnet, dass**
bei einer nacheinander durchzuführenden axialen Verschiebung der einzelnen Nockenträger (7) die einzelnen axialen Steigungen der für jeden Nockenträger (7) angeordneten Schaltkontur (2) am Umfang der Schaltwelle (1) zueinander versetzt angeordnet sind.

6. Ventiltrieb nach Anspruch 1 bis 4,
**dadurch gekennzeichnet, dass**
bei einer gleichzeitigen axialen Verschiebung der einzelnen Nockenträger (7) die einzelnen axialen Steigungen der für jeden Nockenträger (7) angeordneten Schaltkontur (2) am Umfang der Schaltwelle (1) in gleicher axialer Ebene liegen.

7. Ventiltrieb nach Anspruch 1 bis 6,
**dadurch gekennzeichnet, dass**
die Schaltwelle (1) über eine Gewindespindel (4) mit einem auf dem Nockenwellenrohr (8) drehfest aber axial verschiebbar angeordneten Verschiebestück (5) verbunden ist.

8. Ventiltrieb nach Anspruch 7,
**dadurch gekennzeichnet, dass**
die Verbindung zwischen der Schaltwelle (1) und dem Verschiebestück (5) als eine Schrägverzahnung ausgebildet ist.

9. Ventiltrieb nach Anspruch 1 bis 6,
**dadurch gekennzeichnet, dass**
die Schaltwelle (1) über ein Kurvengetriebe mit einem auf dem Nockenwellenrohr (8) drehfest aber axial verschiebbar angeordneten Verschiebestück (5) verbunden ist.

## Claims

1. A valve train for actuating gas exchange valves of an internal combustion engine,
- comprising at least one camshaft driven by a crankshaft of the internal combustion engine and at least one cam support (7) disposed on the camshaft so as to be rotationally engaged but axially displaceable with respect to the camshaft,
- the at least one cam support (7) includes a plurality of different cam profiles (9a, 9b, 9c) each having a same base circle portion (10),
- the camshaft is carried out as a camshaft tube (8), wherein a switching shaft (1) is disposed in the camshaft tube (8),
- for displacing the at least one cam support (7), the at least one cam support (7) is operatively connected to the switching shaft (1) by a driver (3),
**characterized in that**
- the switching shaft (1), which is disposed in the camshaft tube (8), is carried out to rotate together with the camshaft tube (8),
- a displacement piece (5) is connected to the switching shaft (1), wherein the displacement piece (5) is disposed on the camshaft tube (8) so as to be rotationally engaged but axially displaceable with respect to the camshaft tube (8),
- for displacing the respective cam support (7) by the driver (3), which slides in a switching contour (2) on the switching shaft (1), the displacement piece (5) is operatively connectable to an actuator (6) to rotate the switching shaft (1) relative to the camshaft tube (8) and the at least one cam support (7).

2. A valve train according to claim 1, **characterized in that** the actuator (6) is rigidly connected to a housing of the internal combustion engine.

3. A valve train according to claim 1 and 2, **characterized in that** the switching contour (2) on the switching shaft (1) includes an axial inclination.

4. A valve train according to claim 1 to 3, **characterized in that** each cam support (7), which is disposed on and displaceable with respect to the camshaft tube (8), is operatively connected to the respective switching contour (2) on the switching shaft (1) by a respective driver (3), which is rigidly connected to the cam support (7).

5. A valve train according to claim 1 to 4, **characterized in that** for a successive axial displacement of the respective cam supports (7) the respective axial inclinations of the switching contour (2) on the circumference of the switching shaft (1) for each cam support (7) are displaced relative to each other.

6. A valve train according to claim 1 to 4, **characterized in that** for a simultaneous axial displacement of the respective cam supports (7) the respective axial inclinations of the switching contour (2) on the circumference of the switching shaft (1) for each cam support (7) are disposed in a similar axial plane.

7. A valve train according to claim 1 to 6, **characterized in that** the connection between the switching shaft (1) and the displacement piece (5), which is disposed on the camshaft tube (8) so as to be rotationally engaged but axially displaceable with respect to the camshaft tube (8), is carried out as a elevating screw (4).

8. A valve train according to claim 7, **characterized in that** the connection between the switching shaft (1) and the displacement piece (5) is carried out as a helical gearing.

9. A valve train according to claim 1 to 6, **characterized in that** the switching shaft (1) is connected to the displacement piece (5), which is disposed so as to be rotationally engaged but axially displaceable with respect to the camshaft tube (8), via a cam mechanism.

## Revendications

1. Commande de soupape pour moteurs à combustion interne pour l'actionnement de soupapes d'échange de gaz, comprenant :
- au moins un arbre à cames entraîné par un vilebrequin du moteur à combustion interne, sur lequel sont disposés un ou plusieurs supports de cames (7) déplaçables axialement mais solidaires en rotation de l'arbre à cames,
- les supports de cames (7) présentent une portion de cercle de base identique (10) et plusieurs profils de cames différents (9a, 9b, 9c),
- l'arbre à cames est réalisé sous forme de tube d'arbre à cames (8) dans lequel est disposé un arbre de commutation (1),
- le support de cames (7) est en liaison fonctionnelle avec l'arbre de commutation (1) pour le déplacement axial par le biais d'un dispositif d'entraînement (3),
**caractérisée en ce que**
- l'arbre de commutation (1) disposé à l'intérieur du tube d'arbre à cames (8) est réalisé sous forme d'un arbre de commutation (1) tournant conjointement avec le tube d'arbre à cames (8),
- l'arbre de commutation (1) est connecté à un élément de déplacement (5) disposé de manière solidaire en rotation mais déplaçable axialement sur un tube d'arbre à cames (8),
- pour le déplacement du support de cames respectif (7) par le dispositif d'entraînement (3) glissant dans un contour de commutation (2) sur l'arbre de commutation (1), l'élément de déplacement (5) peut être amené en liaison fonctionnelle avec un actionneur (6) pour produire une rotation relative de l'arbre de commutation (1) par rapport au tube d'arbre à cames (8) et aux supports de cames (7).

2. Commande de soupape selon la revendication 1,
**caractérisée en ce que**
l'actionneur (6) est connecté fixement à un boîtier du moteur à combustion interne.

3. Commande de soupape selon les revendications 1 et 2,
**caractérisée en ce que**
le contour de commutation (2) de l'arbre de commutation (1) présente une pente axiale.

4. Commande de soupape selon les revendications 1 à 3,
**caractérisée en ce que**
chaque support de cames (7) disposé de manière déplaçable sur le tube d'arbre à cames (8) est en liaison fonctionnelle avec à chaque fois un contour de commutation (2) disposé sur l'arbre de commutation (1) par le biais d'un dispositif d'entraînement respectif (3) connecté fixement aux supports de cames (7).

5. Commande de soupape selon les revendications 1 à 4,
**caractérisée en ce que**
dans le cas d'un déplacement axial à effectuer successivement des supports de cames (7) individuels, les pentes axiales individuelles du contour de commutation (2) prévu pour chaque support de cames (7) sont disposées de manière décalée les unes par rapport aux autres sur la périphérie de l'arbre de commutation (1).

6. Commande de soupape selon les revendications 1 à 4,
**caractérisée en ce que**
dans le cas d'un déplacement axial à effectuer simultanément des supports de cames (7) individuels, les pentes axiales individuelles du contour de commutation (2) prévu pour chaque support de cames (7) sont situées dans le même plan axial sur la périphérie de l'arbre de commutation (1).

7. Commande de soupape selon les revendications 1 à 6,
**caractérisée en ce que**
l'arbre de commutation (1) est connecté par le biais d'une broche filetée (4) à un élément de déplacement (5) disposé de manière solidaire en rotation mais déplaçable axialement sur le tube d'arbre à cames (8).

8. Commande de soupape selon la revendication 7,
**caractérisée en ce que**
la liaison entre l'arbre de commutation (1) et l'élément de déplacement (5) est réalisée sous forme de denture oblique.

9. Commande de soupape selon les revendications 1 à 6,
**caractérisée en ce que**
l'arbre de commutation (1) est connecté par le biais d'un mécanisme à cames à un élément de déplacement (5) disposé de manière solidaire en rotation mais déplaçable axialement sur le tube d'arbre à cames (8).
